# EUROPÄISCHE PATENTSCHRIFT

(11) **EP 0 678 135 B1**
(45) Veröffentlichungstag und Bekanntmachung des Hinweises auf die Patenterteilung: **03.09.1997**
(21) Anmeldenummer: 94903730.3
(22) Anmeldetag: 03.01.1994
(51) Int. Cl.: E02D 7/00, E21B 7/124

(54) **ANLAGE ZUR ÜBERTRAGUNG VON ANTRIEBSENERGIE AUF UNTER WASSER EINSETZBARE RAMM-, TRENN- ODER DERGLEICHEN ARBEITSGERÄTE**
INSTALLATION FOR TRANSMITTING DRIVE POWER TO PILING, CUT-OFF OR SIMILAR DEVICES USABLE UNDER WATER
INSTALLATION PERMETTANT DE TRANSMETTRE DE L'ENERGIE MOTRICE A DES ENGINS DE BATTAGE, DE SEPARATION OU ANALOGUES, UTILISABLES SOUS L'EAU

(30) Priorität: 05.01.1993 DE 4300075
(43) Veröffentlichungstag der Anmeldung: 25.10.1995
(73) Patentinhaber: KÜHN, Hans, D-22527 Hamburg (DE)
(72) Erfinder: KÜHN, Hans, D-22527 Hamburg (DE)
(86) Internationale Anmeldenummer: DE9400003
(87) Internationale Veröffentlichungsnummer: WO9416153

(56) Entgegenhaltungen:
- EP-A- 0 301 114
- EP-A- 0 301 116
- WO-A-92/20948
- DE-A- 1 932 424
- FR-A- 2 387 539
- GB-A- 2 231 642

## Beschreibung

Die Erfindung betrifft eine Anlage zur Übertragung von Antriebsenergie auf unter Wasser einsetzbare Ramm-, Trenn- oder dergleichen Arbeitsgeräte von oberhalb der Wasserfläche zum unter Wasser abgesenkten Arbeitsgerät.

Zur Durchführung von Unterwasser-Rammarbeiten auf dem Meeresboden wird das Druckmittel zum Antrieb der Arbeitsgeräte über einen großen Druckmittelkreislauf mit langen Schläuchen von oberhalb der Wasserfläche zum Gerät geführt. Dies ist wegen des zunehmenden Strömungswiderstandes in den Schläuchen nur bis zu einer gewissen Wassertiefe sinnvoll.Entweder muß der Schlauchdurchmesser vergrößert oder es müssen mehrere Schläuche nebeneinander geführt werden, damit der Widerstand klein gehalten und der zu seiner Überwindung zusätzlich aufzubringende Druck durch die Druckmittelpumpen noch bewältigt werden kann. Schließlich ist die Grenze der Machbarkeit, Wirtschaftlichkeit und auch der Handhabung erreicht.

In diesem Falle wird eine mit dem Gerät verbundene tauchfähige Antriebseinheit mit abgesenkt,die dem Gerät Druckmittel über einen kurzen Kreislauf zuführt, während zum Betrieb der Antriebseinheit elektrische Energie über eine lange KraftStromleitung von oberhalb der Wasserfläche mit nunmehr wesentlich weniger Widerstand, d.h. Energieverlusten zugeführt wird. Zum Betrieb dieser Arbeitsgerät/AntriebseinheitKombination sind meist jedoch auch noch mindestens eine Leitung für Druckluftzufuhr zum Arbeitsgerät zur Kompensation des ümgebungsdruckes von abgeschlossenen hohlräumen und Kontrolleitungen zur Steuerung und Überwachung des Arbeitsgerätes erforderlich.Diese werden alle zusammengefaßt zu einem Umbilical, um nur einen Strang handhaben zu müssen.

Das Umbilical hat zum Schutz der in ihm befindlichen Leitungen und zur Belastung mit Zugkräften eine starke- Armierung. Es stellt höchste Anforderungen an die Herstellung und kann bis zu "DM 2.000,- pro Meter kosten. Es ist wesentlich teurer als ein Leicht-Umbilical nur mit Kontroll- aber ohne Kraftstromleitung wie es für den eingangs beschriebenen Betrieb mit langen Schläuchen benutzt wird.Abhängig von der Gerätegröße, der zu übertragenden Antriebsenergie und der Einsatztiefe kann somit ein langes Umbilical mit Zubehör teurer sein als das Rammgerät selbst und sein Preis und die Furcht vor seiner Beschädigung von der Anwendung abschreckt.

Es werden daher immer wieder Lösungen mit noch längeren und noch mehr Parallel geführten Schläuchen und mit leichteren Umbilicals versucht, die preisgünstiger erscheinen, aber durch risikoreicheres Handling häufigeren Ausfall und somit insgesamt auch hohe Kosten verursachen können. Dies, weil die Kosten für die Ausfallstunde eines Arbeitsschiffes bis zu 25.000,- DM betragen können, ganz abgesehen von der einhergehenden Wasserverschmutzung bei Schlauchbruch.

Die Kosten, sowohl für das schwere Umbilical mit Winde, wie auch die für die Rammgerät/Antriebseinheit Kombination werden zusätzlich noch in die Höhe getrieben, weil aus Furcht vor Ausfall von Leitungen im Umbilical und/oder vor Ausfall einer oder mehrerer Motor-Pumpeneinheiten das Umbilical mit mehr Kraftstrom- und Signalleitungen bzw. die Antriebseinheit mit mehr resp. gröberen Motor-Pumpeneinheiten ausgerüstet werden als erforderlich ist, weil es zur Zeit in einem solchen Fall keine Möglichkeit einer schnellen Abhilfe gibt.

Außerdem werden für die Arbeitsgeschwindigkeit des Gerätes zum Teil Maßstäbe zugrundegelegt, die für normale Rammarbeiten über Wasser üblich sind, was die ohnehin bereits teuren Komponenten kapazitätsmäßig aufbläht und weitere Kosten verursacht, die jedoch bei UW-Arbeiten nicht im Verhältnis zum Nutzen stehen.

Die bestehende Situation mit entstandenen Ausfall- und Schadenskosten von mehreren Millionen DM wird seit Jahren hingenommen.Sie ist technisch und wirtschaftlich nicht zufriedenstellend. Auch nicht,weil die teuren UW-Ausrüstungsteile nicht so häufig und nur kurzzeitig benötigt werden, d.h.sie sich nicht so schnell amortisieren. Aber auch der Betrieb mit langen Schläuchen für den ihm gemäßen Einsatzbereich ist noch unbefriedigend und verbesserungsbedürftig.

Ähnliche Probleme betreffen aber auch andere UW-Arbeitsgeräte, besonders auch Unterwasser-Trenngeräte, die bei der Entfernung von ausgedienten Bohrinseln künftig unter ähnlichen Bedingungen immer mehr Anwendung finden werden.

Aus der FR-A-2 387 539 ist eine Vorrichtung bekannt, die in kritischen Situationen (Schlechtwetter) ferngesteuert ihr Versorgunsleitungssystem von einem auf dem Meeresgrund stationierten Produktionssystem trennt, um Beschädigungen der Ausrüstung am Meeresboden als auch an der Meeresoberfläche zu vermeiden. Diese Vorrichtung ist für den Einbau in einen einzelnen Versorgunsleitungsstrang konzipiert, der als Umbilical ausgebildet, hydraulische und elektrische Steuerleitungen zusammenfaßt, damit die Trennung zugleich und schnell vonstatten geht, notfalls durch Abscheren eines Scherstiftes

Damit das obere Trennstück des Umbilicals rasch an die Meeresoberfläche geholt werden kann, wird hierzu die Trennvorrichtung nahe der Meeresoberfläche im Umbilical angeordnet. Durch sie wird somit ein Teilstück des Leitungssystems vor Beschädigung bewahrt. Allerdings bleibt, in je tieferem Wasser das Produktionssystem stationiert wird, ein immer längeres Teilstück unter Wasser mit dem Gerät verbunden. Sein oberes Ende wird dabei durch einen Schwimmkörper an der Trennstelle für den Wiederanschluß bereitgehalten.

Diese bekannte Vorrichtung ist jedoch für die Abwendung von Schäden an den teuren Versorgungsleitungen von Arbeitsgeräten des Anmeldungsgegenstandes nicht geeignet. Solche Geräte werden nämlich häufig von der Meeresoberfläche hinuntergelassen und wieder heraufgeholt, und gerade diese Handlingsphasen sind für die Leitungen, d.h. auch für am Gerät unter Wasser verbliebene Teillängen gefährlich.

Auch die Tatsache, daß diese bekannte Vorrichtung speziell für dem Einbau im nur einen Steuerleitungsstrang, d.h. zur Übertragung geringerer Leistungen konzipiert ist, die Versorgungsleitungssysteme für die Arbeitsgeräte jedoch zur Übertragung großer Antriebsleistungen vielfältig ausgebildet sind und bei ihnen oft mehrere Leitungen parallel nebeneinander geführt werden müssen, macht diese Vorrichtung zur Anwendung weiter ungeeignet.

Bei dieser Vorrichtung ist es für den UW-Verbindungsvorgang außerdem erforderlich, daß elektrische Kontaktelemente sowie Bohrungen für Steuerflüssigkeit deckungsgleich zusammengeführt werden müssen. Hierzu müssen die zu verbindenden Vorrichtungsteile mit ihrer Mittelachse fluchtend übereinander gebracht und dann genau in Position gedreht und bis zum Abschluß des Fügevorganges auch so gehalten werden, damit sich die Kontakte beim Zusammenfügen finden. Das ist in größeren Wassertiefen auch unter Zuhilfenahme eines UW-Vehikels mit Roboterausrüstung kaum rationell, wenn überhaupt durchführbar. Besonders dann nicht, wenn es sich um torsionssteife Versorgungsleitungssysteme für die Übertragung größerer Antriebsleistungen handelt.

Sofern zum Auslösen des Trennvorgangs bei der bekannten Vorrichtung die hierzu erforderliche Druckflüssigkeit aus irgendwelchen Gründen ausbleibt, muß durch Zug am Versorgungsumbilical ein Scherstift abgeschert werden, um die Trennung dennoch zu bewirken. Eine solche Abschervorrichtung ist wegen der vielfältigen Leitungskonfigurationen und -längen und deren unterschiedlichen Gewichte, auch hinsichtlich der robusteren Ausführung als Antriebsenergieüberträger, für die vorgenannten Arbeitsgeräte bereits aus Gründen der richtigen Zugkraftbemessung nicht praktikabel.

Aus der EF-A 0 301 116 ist als Beispiel für die eingangs erwähnte Rammgerät-Antriebseinheit-Kombination eine elektrohydraulische UW-Antriebseinheit bekannt, die in einem von einem zylindrischen Mantelgehäuse umgebenen zentralen Aufnahmeschacht UW-Arbeitsgeräte aufnehmen kann.

Diese bekannte Antriebseinheit muß aufgrund ihrer Bauart bereits vor ihrem Arbeitseinsatz am Arbeitsgerät installliert werden, weil, wenn an das Arbeitsgerät zuerst die Tragorgane, Schäkel, Kranseile etc., angebracht worden sind, es nicht mehr in den Aufnahmeschacht der Antriebseinheit eingeführt werden kann.

Für den Energietransfer durch Druckmittel von der Antriebseinheit auf das jeweils angebauter Arbeitsgerät sind Steckkupplungen vorgesehen. Diese sind jedoch nur während eines Montagevorganges z.B. an Bord eines Arbeitsschiffes lösbar. Sie sind nicht unter Wasser steckfähig und für eine Verbindung bzw.Trennung unter Wasser nicht geeignet, was bei der o.a Bauart der Antriebseinheit auch nicht sinnvoll wäre.

Der Antriebseinheit selbst wird elektrische Antriebsenergie für die Elektromotoren über ein von oberhalb der Wasserfläche heruntergefürtes Umbilical zugeführt, das mit einer mindestens der Anzahl der Elektromotoren entsprechenden Zahl von getrennten Kraftleitungen versehen ist. Das Umbilical selbst ist wasserdicht an einen ebenfalls wasserdichten Anschlußkasten an der Antriebseinheit angeschlossen.

Da Umbilicals dieser Art und für die vorgesehene Aufgabe, wie erwähnt, mit hohen Zugkräften belastet werden können, sind sie entsprechend zugfest am Anschlußkasten angeschlossen. Sie sind daher nur an Bord durch Demontage zu lösen.

Diese Antriebseinheit als teures Energieübertragungsmittel ist somit wegen ihrer Gestaltung unter Wasser nicht vom Arbeitsgerät zu trennen, noch ist das ebenfalls teure Umbilical dort von der Antriebseinheit zu lösen.

Vom erläuterten Sachverhalt her bieten sich auch durch Kombination der Merkmale der zuvor genannten Patente keine Lösungen an, wie schäden an den die Antriebsenergie übertragenden Mitteln insgesamt vermieden werden und im Schadensfalle schnelle Abhilfen erfolgen könnten-.

Aufgabe der Erfindung ist es nun, eine Anlage zur Übertragung von Antriebsenergie für Geräte der eingangs genannten Art hierzu zu schaffen, die bei geringerem Ausstattungsaufwand eine zuverlässigere und wirtschaftlichere Übertragung der Antriebsenergie, eine bessere Austauschbarkeit und vielfältige Verwendung der Komponenten und somit eine kostengünstigere Einsatzfähigkeit ermöglicht.

Zur Lösung der Aufgabe ist eine Anlage der eingangs genannten Art erfindungsgemäß durch die im Patentanspruch 1 genannten Merkmale gekennzeichnet.

Durch diese Anlage werden zur Vermeidung von Beschädigungsrisiken beim Handling der Arbeitsgeräte die zur Antriebsenergieübertragung erforderlichen Komponenten von diesem Handling ausgenommen und separat gehandhabt. Sie können zu einem beliebigen Zeitpunkt auch außenbords und unter Wasser mit dem Arbeitsgerät verbunden oder von diesem gelöst werden. Dies ermöglicht eine schnelle Inspektion und Reparatur, einen schnellen Austausch preisgünstigerer Komponenten sowie die Gestaltung leichterer UW-Antriebseinheiten.

Die Vorteile ergeben sich daraus, daß entweder das Arbeitsgerät außenbords verharren kann und bedarfsweise nur die Energieübertragungsmittel (Umblicals etc.)mit oder ohne Antriebseinheit an Bord genommen oder separat im Schnellgang hochgeholt, inspiziert und wieder abgesenkt werden können. Nach dem Stand der Technik sind diese Teile zur Zeit vor Ort bzw. außenbords vom Arbeitsgerät praktisch nicht trennbar.Sie müssen an Deck demontiert werden.Sie können als Ganzes nur langsam gehoben und besonders nur sehr langsam wieder abgesenkt werden,sofern sie zur Anpassung an den Umgebunfsdruck mit Druckluft gefüllt werden müssen.

Anstelle eines teuren Umbilicals kann wegen der einfacheren und der schonenderen Handhabung je nach Betriebsverfahren auch ein einfaches Kabel zur Übertragung der Antriebsenergie gewählt werden, das bei Integration von Kontrolieitungen auch als kostengünstigeres Leicht-Umbilical ohne Druckluftleitung und ohne besondere Armierung gestaltet werden kann. Sofern nicht ein getrennt geführtes dünnes Kontrolleitungskabel gewählt wird oder die Signale anders übertragen werden.

Andererseits kann für geringere Antriebsleistungen auch ein nur mäßig armiertes Kabel oder Leicht-Umbilical gleichzeitig als Tragelement für die entsprechend kleineren und leichteren Antriebseinheiten benutzt werden.

Aufgrund besserer Teile-Austauschbarkeit können Leistungs- und Kapazitäts-Überschuß-Gesichtspunkte zu Reservezwecken bei der Ausstattung außer acht gelassen werden.Sparsame Gestaltungen sind möglich.Bei der Antriebseinheit können mehrere E-Motor-Pumpen-Einheiten zu wenigeren oder einer einzigen größeren mit bedarfsgerechter insgesamt geringerer Leistung zusammengefaßt werden,was baulich,gewichts- und handhabungsmäßig günstig ist.

Die Verbindung der die Antriebsenergie übertragenden Komponenten erfolgt für Elektrizität wie für Druckmittel durch naß und auch unter hohem Wasserdruck verbindbare Teile, vorzugsweise in Mehr-Kanal-Einsteckerausführung.Sie werden beispielsweise vor Betriebsbeginn durch Druckmittel selbsttätig oder mit Fremdhilfe gegen Herausziehen und gegen das Anfahr- und Betriebsrückstellmoment der UW-Elektro-Motoren gesichert

Die Lösunsvorschläge verbessern auch den Betrieb mit langen Schläuchen von oberhalb der Wasserfläche. Es ist ebenfalls möglich, bereits existierende UW-Arbeitsgeräte und -Einrichtungen vorschlagsgemäß zum Teil oder ganz umzurüsten.

Die erfindungsgemäße Anlage ist in gemäßer Konfiguration praktisch bis zu unbegrenzter Wassertiefe wirtschaftlich einsetzbar und kann für Ramm-, Vibrations-, Trenn- und sonstigen UW-Arbeitsgeräte verwendet werden.

Weitere Ausgestaltungen dieser Anlage sind in den Unteransprüchen 2 bis 21 beschrieben. Bevorzugte Ausführungsbeispiele der Anlage werden im folgenden in den zugehörigen Zeichnungen erläutert. Es zeigen:

Figur 1 in schematischer Darstellung ein auf einen Rammpfahl einer UW-Struktur aufgesetztes herkömmlich über eine Antriebseinheit mit einem Arbeitsschiff verbundenes Rammgerät.

Figur 2 eine Darstellung ähnlich Fig.1 eines Vibrationsrammgeräts mit einer kleineren, vereinfachten Antriebseinheit.

Figur 3 eine Darstellung ähnlich Fig.1 u.2 mit einer direkt am Rammgerät installierten herkömmlichen Antriebseinheit.

Figur 4 eine Darstellung ähnlich Fig.3 mit einer kleineren, vereinfachten Antriebseinheit.

Figur 5 eine schematische Darstellung eines Rammgerätes mit einer koaxial auf diesem installierten Antriebseinheit.

Figur 6 eine schematische Darstellung eines auf einem Rammpfahl einer Bohrinselstruktur aufgesetztes, über Druckmittelleitungen mit einem Arbeitsschiff verbundenes Rammgerät.

Figur 7 das Rammgerät nach Fig.6 in Seitenansicht.

Figur 8 eine schematische Darstellung eines außenbords in Deckshöhe hängenden Rammgeräts mit Antriebseinheit.

Figur 9 eine Darstellung ähnlich Fig.8 in anderer Ausstattungskonfiguration.

Figur 10 eine schematische Darstellung eines auf einen Rammpfahl einer UW-Struktur aufgesetzten Trenngeräts.

Figur 11 eine schematische Darstellung einer kleineren, vereinfachten Antriebseinheit.

Figur 12 die Antriebseinheit gemäß Fig.11 mit einer Steckverbindung koaxial am Kopfende eines Ramm- oder Trenngeräts befestigt.

Figur 13 eine Teilansicht von Fig.12 mit einer außerhalb der die Antriebseinheit befestigenden Steckverbindung angeordneten Elektro-Steckverbindung.

Figur 14 eine Teilansicht von miteinander gekoppelten Antriebseinheiten auf dem Arbeitsgerät wie in Fig.12.

Figur 15 eine Darstellung ähnlich wie Fig.12 mit einer verriegelbaren Steckverbindung.

Figur 16 eine Teilansicht der Darstellung gemäß Fig.15 mit verriegelter Steckverbindung.

Figur 17 eine schematische Darstellung von drei miteinander gekoppelten mit dem UW-Arbeitsgerät über Leitungen verbundenen Antriebseinheiten.

Figur 18 die Antriebseinheiten gemäß Fig.17 von unten.

Figur 19 eine detailliertere Teilansicht der Verbindung der Druckmittelschläuche mit dem Rammgerät gemäß Fig.7.

Figur 20 eine vergrößerte detailiertere Teilansicht des Kopfstückes des Rammgeräts ähnlich Fig.9.

Fig. 1 zeigt ein Rammgerät 1 freireitend auf dem Rammpfahl 2 herkömmlich mit dem Arbeitsschiff 3 verbunden. Das Rammgerät 1 wird vom Kran 9, Ausleger 10 und dem Tragseil 11 gemeinsam mit der Antriebseinheit 22, die über das weitere Tragseil 12 mit dem Rammgerät 1 verbunden ist, gehoben und gesenkt. Das das Arbeitsschiff 3 über die Winde 13 und die Umlenkrolle 14 mit der Antriebseinheit 22 zur Energie- und Druckluftversorgung bzw. Signalübertragung fest verbindende Umblical 18 muß bei allen Operationen konform mitbewegt werden. Zwangsläufig ergibt sich dies auch für die das Rammgerät 1 und die Antriebseinheit 22 fest verbindenden Leitungen 23, wodurch Gefährdungen für diese und das teure Umbilical 18 entstehen.

Durch ein über eine Winde 15 separat zur Antriebseinheit 22 geführtes und dort steckbar und jederzeit lösbar verbundenes Umbilical 20 werden die Gefährdungen gemindert, weil die Kraftstrom- und Kontrolleitungs-Steckverbindung 24 (ähnlich Fig.3) erst nach dem gefährdenden Handling erfolgt, spätestens unter Wasser,wenn der Rammhammer 1 schon auf dem Rammpfahl 2 sitzt. Außerdem ist das Umbilical 20 kostengünstiger, weil es nur noch Kraftsrom- und Kontrolleitungen enthält. Mit dem Tragseil 11 verläuft dann anstelle des Umbilicals 18 nur noch die mit geringerem Aufwand zu ersetzende Druckluftleitung 16 weiter zur Antriebseinheit 22 und von dort zum Rammhammer 1, weil Druckluftzufuhr ab Tauchbeginn erforderlich ist. Statt des Umbilicals 20 können nun auch wegen des schonenderen Handlings noch günstiger eine Kraftstromleitung 20a und eine Kontrolleitung getrennt geführt werden

Die Anzahl der Steckverbindungen 24 hängt von deren Übertragungskapazität und dem Energiebedarf ab. Sie werden mit dem Roboterwerkzeug 8 des ferngelenkten UW-Vehikels 6 gesteckt, das mit dem Schiff 3 über die Leitung 5 verbunden ist.

Das in Fig.2 gezeigte Vibrationsrammgerät 21 ist im Gegensatz zu Fig.1 mit einer kleineren, vereinfachten und separat geführten Antriebseinheit 25 verbunden. Wie in Fig.1 erfolgt die Energieversorgung des Vibrationsrammgeräts 21 vom Arbeitsschiff 3 über den Zug der Komponenten Winde 13, Umlenkrolle 14, Umbilical 20, Kraftstrom- und Kontrolleitungs-Steckverbindung 24, Antriebseinheit 25 und die mittels der Druckmittel- und Kontrolleitungs Steckverbindung 26 mit dem Vibrationsrammgerät 21 hier nunmehr auch lösbar verbundene Versorgungsleitung 23. Diese und die Antriebseinheit 25 mit Umbilical 20,also der ganze Zug der Energieübertrauungsmittel kann somit nach seinen Erfordernissen allein und schonend gehandhabt werden.

Die Antriebseinheit 25 fungiert nun nicht mehr wie in Fig. 1 als ein zwischen die Tragseile 11 und 12 geschaltetes Tragelement. Das Tragseil 12 entfällt daher. Die Antriebseinheit 25 ist aufgrund der entfallenden Festigkeitsansprüche leichter gestaltet. Sie kann unter Einsparung ihres Tragseiles 27 nun auch an einem entsprechend zugfeste Umbilical 20 hängen Die Steckvorgänge erfolgen mit Hilfe des UW-Vehikels 6.

In Fig.3 wird das Rammgerät 1 von einer direkt an ihm montierten herkömmlichen Antriebseinheit 17 über einen kleinen internen Druckmittelkreislauf (nicht dargestellt) betrieben.

Die Energieversorgung wird ähnlich Fig.1 optimiert, in dem das teuere Umbilical 18 aufgeteilt wird in die zusammen mit der Rammgerät 1/Antriebseinheit 17-Kombination mittels Tragseil 11 zu handhabende Druckluftleitung 16 sowie in das separat zu handhabende nur noch die Kraftstrom- und Kontrolleitungen führende mit der Steckverbindung 24 an der Antriebseinheit 17 lösbar verbundene Umbilical 20.

Neben der Kosteneinsparung durch Aufteilung des Umbilicals 18 und der Verringerung seines Beschädigungsrisikos wird auch hier wie in Fig. 1 der Vorteil seiner besseren Austauschmöglichkeit im Beschädigungsfall bewirkt.

In Fig. 4 ist eine kleinere, vereinfachte Antriebseinheit 25 direkt mit dem Rammhammer 1 verbunden. Im Gegensatz zur Ausführung in Fig. 3 ist die Antriebseinheit 25 als Ganzes durch eine lösbare Druckmittel- und Kontrolleitungs-Steckverbindung 26 (Erläuterung in den Figuren 12 und 15) mit dem Rammhammer 1 verbunden. Das Lösen der Steckverbindung 26 erfolgt durch Zug mit dem Tragseil 27 resp. mit dem Umbilical 20 oder Kabel 20 a. Nach Erfordernis werden ein oder mehrere Antriebseinheiten 25 um den Rammhammer rundherum angeordnet mit diesem verbunden. Ungleichgewicht wird durch ein Gegengewicht 28 ausgeglichen.

In Fig. 5 ist die Antriebseinheit 25 zum Unterschied zu Fig.4 direkt und koaxial auf das Kopfstück des Rammgeräts 1 aufgesetzt, weshalb an diesem in Verlängerung des Tragseiles 11 nach unten zwei Tragseilenden 29 an ihr freigehend seitlich befestigt sind. Die Druckluftversorgung erfolgt über die Leitung 16. Die Antriebseinheit 25 ist mit einer lösbaren Steckverbindung 26 verbunden wie in Fig. 4 beschrieben. Sie ist zum Schutz vor Erschütterungen über ein Federelement 30 federelastisch auf dem Rammgerät 1 gelagert. Diese Anordnung ist aus Symmetriegründen günstig.

Fig. 6 zeigt ein Rammgerät 1, das mit langen Druckmittelleitungen 23 nebst einem Kontrolleitungskabel 4 über die Umlenkrolle 14 und die Winde 13 mit dem Arbeitsschiff 3 verbunden ist. Zur Druckluftversorgung ist das Rammgerät 1 mit der Leitung 16 über die Winde 15 und zum Heben und Absenken mit den Tragseilen 11 und 29 mit dem Arbeitsschiff 3 verbunden.

Zur Verbindung der Leitungen 23 mit dem Rammagerät 1 dient eine lösbare Druckmittel-und Kontrolleitungs Steckverbindung 26 mit einem Verteilerstück 31.Durch die Möglichkeit der Trennung der Leitungen 23 und des Kabels 4 vom Rammgerät 1 ergibt sich auch hier ihre erstrebte schonende Behandlung.

In Fig.7 werden als Seitenansicht von Fig.6 mehrere parallel laufende am Verteilerstück 31 endende Druckmittelleitungen 23 mit einem Kontrolleitungskabel 4 in der Mitte geführt. Dieses Leitungs-/Kabelpaket führt nach oben direkt zum Arbeitsschiff 3 oder zu einer dazwischengeschalteten UW-Antriebseinheit. Die vielen Schlauchleitungen 23 mit kleinem Durchmesser werden eingesetzt, um die Anordnung von nur jeweils einer sehr teuren Schlauchleitung für die Hin- und Rückleitung mit gemäßen großem Durchmesser zu vermeiden.Ersatzweise werden Standardschläuche in handelsüblichen kurzen Stücken aneinandergekoppelt. Da diese jedoch den Ansprüchen des rauhen Handlings nicht genügen und die vielen Kupplungen oft Leckagen haben,treten Störungen auf, und zwar häufig in der Nähe des Rammgeräts. Zur Behebung muß das fest mit diesen Schläuchen verbundene Rammgerät 1 heraufgeholt werden,um das beschädigte Schlauchstück außenbords zu wechseln,oder das Rammgerät muß hierzu vollends an Deck gelegt werden.

Nach der Erfindung ist die Schadensbehebung einfacher und sicherer, weil das leichte Schlauchpaket zu beliebiger Zeit an der Steckverbindung 26 gelöst und mit den Hubseilen 32 separat hochgefahren werden kann, während das Arbeitsgerät unter Wasser oder außenbords verbleibt. Siehe Fig.8 und 9.

Fig. 8 zeigt ein außenbords in einer Haltevorrichtung 33 gehaltenes Rammgerät 1. Es wird hier nach dem Aufrichten vom Deck und Verschwenkten des Rammgerätes 1 zur Haltevorrichtung 33 die Leitungsverbindun bei nur kurzer Verweilzeit an der Bordwand hergestellt oder auch nach dem Hochholen gelöst. Letzteres ist wichtig, wenn die Steckverbindung eine Verriegelung besitzt, die von einem UW-Vehikel fernbetätigt gelöst werden muß, das Vehikel jedoch defekt ist, so daß der Lösevorgang unter Wasser nicht bewirkt werden kann. Dies erfolgt dann hier, wodurch die Separierung der empfindlichen Teile dann noch vor dem gefährlichen Ablegen an Deck erfolgen kann

Die in Fig. 9 gezeigte Situation entspricht der nach Fig.8 mit dem Unterschied, daß die hier direkt von der Winde 13 oder alternativ über die Umlenkrolle 14 ablaufenden Leitungen 4 und 23 von der Bordwand her gut zugänglich seitlich am frei außenbords hängenden Rammgerät 1 angeschlossen sind, um die erfindungsgemäßen Vorteile wahrzunehmen.

Fig. 10 zeigt der möglichen Anwendungsvielfalt entsprechend ein UW-Trenngerät 50, das auf einem eingetriebenen Rohr-Rammpfahl 51 aufsitzt und mit seinem Tragschaft 52 für den Schneidkopf 53 in diesen hineinragt, damit er unter dem Meeresboden in der Schnittebene C abgetrennt wird. Das Trenngerät 50 hat eine UW-Antriebseinheit, die elektrisch oder hydraulisch von oberhalb der wasserfläche angetrieben wird. Die Versorgung erfolgt herkömmlich je nach Antriebsart entweder über ein Umbilical bzw. über lange Druckmittelleitungen 23 nebst Kontrolleitungskabel.

Erfindungsgemäß wird das Trenngerät 50 in beiden Fallen zunächst separat von seinen Energie-Versorgungsleitungen gehandhabt und später mit diesen verbunden. Da Trenngeräte nur geringe Antriebsleistungen benötigen, werden Einrichtungen eines hier zur Beobachtung ohnehin erforderlichen UW-Vehikels 6 mit Fernsehkamera einschließlich dessen Hebezeug kostensparend benutzt. Somit werden die elektrische Energie zum Antrieb einer am Trenngerät 50 vorhandenen elektrohydraulischen Antriebseinheit und Signale vorzugsweise über das Umbilical 5, den Tragkäfig 19 für das UW-Vehikel 6 und eine bzw. zwei Verbindungsleitungen 7 über eine Elektro-Steckverbindung 24 dem Trenngerät 50 zugeführt.

Falls lange Druckmittelleitungen 23 vom Arbeitsschiff 3 zum Trenngerät 50 Antriebsenergie führen, folgen diese demselben Zug des Versorungsweges. Sie münden dann in einer Druckmittel und Kontrolleitungs-Steckverbindung 26 am Trenngerät 50.

Das Trenngerät 50 ist mit dem Arbeitsschiff 3 außerdem mit dem Tragseil 11 und der Versorgungsleitung 16 für Druckluft oder Trennmittel verbunden.

Neben den zuvor bereits erläuterten Vorteilen kommen hier noch solche aus der Benutzung vorhandener Komponenten hinzu.

Fig.11 zeigt eine leichte Antriebseinheit 25. Sie besteht aus einem UW-Elektromotor 34, einer Druckmittelpumpe 35 und einem Druckmittelbehälter 37. Diese Bauteile werden mittels eines Kupplungsstückes 38 zu einer Antriebseinheit zusammengefügt. Der Elektromotor 34 ist mit seinem Fußstück 39 am oberen, die Druckmittelpumpe 35 mit ihrem Flansch 40 am unteren Ende und der Druckmittelbehälter 37 am Flansch 41 des Kupplungsstücks 38 angebracht. Der Flansch 41 ist mit geringfügig elastisch nachgiebigem Material unterlegt, um Stöße für den Elektromotor 34 zu mildern und um Herstellungstoleranzen zwischen den Anschlußflächen für die Schläuche 12 und 13 zu überbrücken, wenn anstelle dieser, Kupplungsteile mit einer Planfläche zum dichtenden Anschluß angebaut werden. Siehe Figuren 12,14,15 und 17.

An der Pumpe ist ein ventilblock 36 für die erforderlichen Betriebsschaltungen befestigt. Über ihn wird der Pumpe 35 über die flexible Verbindung 42 Druckmittel zugeführt, das dann entweder in voller oder einer Teilmenge über die flexible Verbindung 43 im Kurzschlußkreis drucklos in den Druck- mittelbehälter 37 zurück oder in voller bzw. einer Teilmenge über den Anschluß 44 zum Arbeitsgerät und den Anschluß 45 zum Druckmittelbehälter zurückfließt. Ein Druckausgleichszylinder 46 mit schwimmenden Kolben 47 ist durch Öffnungen 48 einerseits mit dem umgebenden Wasser und andererseits mit dem Druckmittel verbunden. Er sorgt für Druckausgleich im Druckmitteibehälter gegenüber dem umgebenden Wasserdruck.

Die Energiezufuhr erfolgt über das Umbilical 20, das wegen der leichten Antriebseinheit 25 zugleich Tragelement ist. Die Kontrolleitung 49 verläuft aus dem Umbilical 20 austretend oder getrennt von oben kommend weiter zum Arbeitsgerät.

Andeutungsweise ist gezeigt, wie zwei Antriebseinheiten auf einfache weise zusammengefügt werden können.

In Fig.12 ist die Antriebseinheit 25 direkt und koaxial über eine Druckmittel-und Kontrolleitungs-Steckverbindung 26 auf dem Kopfstück des Arbeitsgerätes (1,21 oder 50) angebracht.

Die Steckverbindung 26 besteht aus dem an der Antriebseinheit 25 angeflanschten Steckerteil 54 und dem Dosenteil 55. Das Steckerteil 54 hat die Druckmittelkanäle 56 und 57, die sich im Dosenteil 55 fortsetzen und in Schlauchanschlüsse 58 und 59 münden, die zum Arbeitsgerät hin- bzw. zurückführen. Die Kanäle haben Rückschlagventile 60,die verhindern, daß im ungesteckten Zustand Öl aus den Systemen aus- oder Wasser in diese eintritt.

Die Kontrolleitungen 49 führen zu einer im Steckerteil 54 gelagerten koaxialen naßsteckbaren Elektro-Steckdose 61, deren Stecker 62 im Dosenteil 55 gelagert ist und der die Kontrolleitungen 49 zum Arbeitsgerät fortführt. Die Lagerung der Steckdose 61 erfolgt vorzugsweise seitlich elastisch verschiebbar, um Doppelpassungsprobleme beim Stecken der Teile 54 und 55 zu vermeiden.

Die Elektro-Steckverbindung 61/62 wird zugleich mit dem Zusammenfügen der Druckmittelsteckverbinäung 54/55 bewirkt. Bei Arbeitsgeräten 1,21,die Erschütterungen augesetzt sind, ist das Dosenteil 55 über das Federelement 30 bedarfsweise federelastisch in einer Halterung 63 gelagert. Der Steckvorgang erfolgt durch das Gewicht der Antriebseinheit. Durch den Steckvorgang verkleinern sich die Räume 64,65.Das aus diesen und auch bei Federungsvorgängen aus dem Raum 65 zu verdrängende Wasser wird durch die Öffnungen 66 und 67 abgeführt.

Zur Vermeidung von Beschädigungen der Dichtfläche am Stekkerteil 54 ist dieses von einem Schutzmantel 69 umgeben, der am unteren Ende einen großen Einführungskonus 68 hat, um das Zusammenfügen der Teile 54 und 55 zu erleichtern.

Tragelement ist auch hier das Umbilical 20, das mit einem Glieder-Biegeschutz 70 gegen Überbiegen geschützt ist. Es muß das Steckerteil 54 gegen geringe Haltekräfte von Rastverbindungen lösen können. Andernfalls wird ein Tragseil eingesetzt

Fig. 13 zeigt eine Ausführung nach Fig. 12, bei der die Elektro-Stecksdose 61 mit Stecker 62 zur das Kontrolleitungskabel 49 nach außen verlegt ist und über die Leitung 95 zum Arbeitsgerät 1,21,50, geführt wird, d.h. die Steckverbindung 26 ist intern einfacher gestaltet. Da die Teile 61 und 62 am gefederten Dosenteil 55 befestigt sind,sind auch sie federelastisch gelagert.

Der koaxiale zylindrische Steckstift des Steckers 62 ist mit Kontaktringen 96 versehen, die in der Anzahl der der zu übertragendn Signale entspricht, sofern nicht entsprechende Einrichtungen zur Informationsverarbeitung und -Weitergabe am Arbeitsgerät 1,21,50 derart vorgesehen sind, daß über einen Kontaktring 96 mehrere verschiedene Signale nacheinander weitergegeben werden können.

Sofern die Kontrolleitung 49 mit einer Druckluftleitung versehen wird, kann durch den hohlen Stecker 62 und eine entsprechend ausgeführte Steckdose 61 dem Arbeitsgerät auch Druckluft zugeführt werden. Hierzu sind in beiden Teilen Rückschlagventile 60 vorzusehen, wie in Fig. 12 dargestellt.

Der Stecker 62 wird von dem UW-Vehikel 6 gesteckt, wie zu Figur 2 erläutert, und zusammen mit der Antriebseinheit 25 beim Lösen der Steckverbindung 26 durch Zug mit dem Umbilical abgezogen. Bedarfsweise sind die Steckverbindungsteile 61/62 miteinander verriegelt, z.B. ähnlich Fig.15 und 16.

In Fig.14 sind zwei miteinander gekoppelte Antriebseinheiten 25 über ein Verteilerstück 31 und die Druckmittel und Kontrolleitungs-Steckverbindung 26 am Kopfstück des Arbeitsgerätes 1,21,50 angebracht. Das Verteilerstück faßt das von den Druckmittelpumpen der Antriebseinheiten 25 kommende in den Kanälen 71 und 72 fließende Druckmittel im Kanal 73 zusammen und führt es über sen Kanal 56 über die Steckverbindung 26 zum Arbeitsgerät 1,21,50. Das aus dem Kanal 57 von diesem zurückfließende Druckmittel wird über den Kanal 74 auf die Kanäle 75 und 76 verteilt und in die Druckmittelbehälter der beiden Antriebseinheiten 25 zurückgeführt.

Fig. 15 zeigt zum Unterschied zu Fig. 12 eine Druckmittel- und Kontrolleitungs-Steckverbindung 26a mit einer Verriegelungsvorrichtung 77, die gleichzeitig als Zugvorrichtung zur sicheren Bewirkung des Steckvorganges beiträgt. Die Teile 54a bis 69a der Steckverbindung 26e entsprechen in ihrer Funktion denen der Steckverbindung 26 von Fig. 12. Sie werden daher hier nicht nochmals beschrieben.

Die Steckverbindung 26a ist kurz vor dem Steckvorgang. Das Dosenteil 55a greift bereits in den Einführungskonus 68a des Steckerteiles 54e ein und der Verriegelungshaken 78 kann bei Einzug der Kolbenstange 79 des Zylinders 80 einschwenken und hinter die Schulter 81 fassen. Bei weiterem Einzug der Kolbenstange werden dann die Teile 54a und 55a sowie gleichzeitig die Elektrosteckerteile 61a und 62a durch den Verriegelungshaken, der in seiner Führung 88 läuft, weiter zusammengezogen, sofern dies nicht unter dem Gewicht der Antriebseinheit von selbst erfolgt und schließlich miteinander fest verspannt. Die dabei fest aufeinander gepreßten Kontaktflächen nehmen durch Reibwirkung das Anfahr- und Betriebsrückstellmoment des Elektro-Motors auf.

Die Betätigung der Verriegelungsvorrichtung 77 erfolgt durch das Schalt-Ventil 81 über die Schaltstange 82, und zwar unter Wasser durch das UW-Vehikel 6 oder andere geeignete Mittel. Über die Leitung 83 wird dem Unterraum des Zylinders 80 zum Einzug der Kolbenstange 79 Druckmittel aus dem Hochdruckspeicher 84 zugeführt, während gleichzeitig über die Leitung 85 das aus Oberraum des Zylinders 80 verdrängte Druckmittel einem Niederdruckspeicher 86 zufließt.

Zur Entriegelung führt z.B. eine im Oberraum des Zylinders 80 befindliche Feder (nicht gezeichnet), die die Kolbenstange in die Anfangsstellung nach unten zurückdrückt, wobei die Leitungen 83 und 85 mit dem Niederdruckspeicher 86 verbunden sind und ihm die notwendige Druckmittelmenge entnommen wird.

Sofern in den Speichern 84 und 86 Mangel an Druckmittel eintritt, d.h. der vorgesehene Speicherdruck seinen unteren Grenzwert unterschreitet, wird dies jeweils über die sich öffnenden Rückschlagventile 87 aus dem Druckmittelkreislauf ergänzt. Umgekehrt wird Überschuß an Druckmittel aus den Speichern 84 bzw. 86 über Druckbegrenzungsventile (nicht gezeichnet) dorthin entlassen.

Die Rückschlagventile 87 sind ihrer Aufgabe entprechend für den Hochdruckspeicher 84 an den Druckkanal 56 a und für den Niederdruckspeicher 86 an den Rückflußkanal 57 a des Druckmittelkreislaufs vom Arbeitsgerät (1,21,50) angeschlossen.

Die Antriebsenergie wird über das Umbilical 20 oder über getrennte Kraftleitungs- und Kontrolleitungskabel zugeführt.

Bei Bedarf kann auch bei dieser Steckverbindung ein Federelement 30 wie in Figur 12 vorgesehen werden.

Fig. 16 zeigt in einer Teilansicht die Steckverbindung 26 a mit Verriegelungshaken 78, von denen sich 3 Stück am Umfang verteilen, um eine gleichmäßige Zug- und Haltekraft sowie eine Reibungskraft zur Kompensation des Anfahr- u. Betriebsrückstellmomentes der UW-Elektro-Motoren auszuüben.

Die in Fig. 17 für die Abgabe einer größeren Antriebsleistung miteinander gekoppelten drei Antriebseinheiten sind über ein Verteilersttück 31 wie in Fig. 14 beschrieben und über die Druckmittelleitungen 44 und 45, die Kontrolleitung 49 und die Steckverbindung 26 a mit der Arbeitsgerät 1,21,50 lösbar verbunden. Die Druckmittelleitungen 44 und 45 führen über die Kanäle 56 a, 58 a und 57 a, 59 a der Steckverbindung 26 a Druckmittel dem Arbeitsgerät 1,21,50 zu bzw. von ihm ab.

Die elektrische Energie wird über das Umbilical 20 und die Kraftstrom- und Kontrolleitungs-Steckverbindung 24 zugeführt und von dort über die Leitungen 89 auf den UW-Elektro-Motor der einzelnen Antriebseinheiten 25 verteilt. Die Kontrolleitung 49 zweigt ebenfalls von der Steckverbindung 24 ab.

Die Antriebseinheiten 25 mit der Steckverbindung 26 a werden mit den Tragseilen 32 und 27 gehoben und gesenkt und können somit nach Lösen der Steckverbindung 26 a als Ganzes separat vom Arbeitsgerät 1,21,50 gehandhabt werden.

Die Vorteile dieser Konfiguration entsprechen denen wie für Fig.2,7 und 3 beschrieben.

In Fig. 18 ist der Verlauf der Kanäle 92 und 91 im Verteilerstück 31 gezeigt, die das von den Antriebseinheiten 25 gelieferte Druckmittel zur Weiterleitung über den Anschluß 44 zusammenfassen bzw. das über den Anschluß 45 zurückommende Druckmittel auf diese wieder verteilt. Die untereinander und mit den Druckmittelbehältern 37 der Antriebseinheiten 25 verbundenen Kanäle 91 bewirken gleichzeitig, daß die Druckmittelbehälter miteinander kommunizieren.

Am Verteilerstück 31 sind außerdem die einzelnen Antriebseinheiten 25 befestigt. Es faßt diese als tragendes Konstruktionsteil zu einer festverbundenen Gesamteinheit zusammen. Verlängert nach außen kann es zugleich Befestigungsbasis für den angedeuteten Schutzmantel 93 sein.

Das Verteilerstück 31 trägt zur angestrebten Leichtbauweise und kostengünstiger Gestaltung der Anlage erheblich bei.

Fig. 19 zeigt im Gegensatz zu den Figuren 13 und 16, bei denen die Antriebseinheiten 25 auf dem Verteilerstück 31 direkt befestigt mit diesem verbunden sind, detaillierter eine Anwendung nach den Figuren 6 und 7 zur Verbindung mehrerer Druckmittelleitungen 23 mit den Kanälen 44 und 45 zwecks Überganges auf die Steckkupplung 26 a und von dort auf das Arbeitsgerät 1,21,50 über die Anschlüsse 58a und 59a Die Druckluftleitung 16 wird gesondert geführt, es sei denn, daß die Steckkupplung 26a zwar außenbords, aber nicht unter Wasser verbunden bzw. gelöst werden soll. Dann verläuft die Druckluftleitung 16 wie dargestellt unter Anordnung zusätzlicher Kanäle (nicht gezeichnet) in der Steckkupplung 26a.

Das Verteilerstück 31 kann natürlich ebenso am oberen Ende der Leitungen 4 und 23 vorgesehen werden, um dort eine Weiterleitung auf einsatzbedingte Anlagenteile zu bewirken. Die Vorteile dieser Anwendung sind bereits unter den Figuren 6 und 7 beschrieben worden.

Fig.20 zeigt bei zentralem Angriff des Tragseiles 11 die seitliche Anbringung der Kombination Verteilerstück 31/Steckverbindung 26a am Arbeitsgerät 1,21,50 wie in Fig.9 und das Verteilerstück 31 in Verbindung mit den Leitungen 16, 23 und 49 entsprechend Fig.19. Die Leitungen sind dabei zusammen mit den Tragseilen 32 auf einem am Verteilerstück 31 angebrachten Biegeschutz 95 abgelegt.

Angedeutet ist eine alternative Anbringungsmöglichkeit der Teile-Kombination.

Die erfindungsgemäßen Vorteile lassen sich auf die bisherige, vielfältige Anwendungspraxis von UW-Arbeitsgeräten günstig übertragen. Sie werden auch bei sich bereits abzeichnenden künftigen Einsätzen ähnlicher Geräte nützlich sein.

## Patentansprüche

1. Anlage zur Übertragung von Antriebsenergie auf unter Wasser einsetzbare Ramm- und Trenngeräte (1;21;50) oder dergleichen (nachfolgend: Arbeitsgerät) von oberhalb der Wasserfläbhe zum unter Wasser abgesenkten Arbeitsgerät, dadurch gekennzeichnet, daß alle für die Übertragung der Antriebsenergie eingesetzten Leitungen und Umbilicals bzw. Kabel (4,23;5,7,23;20;20a;44,45) einschließlich aller etwaiger in diese eingefügten weiteren Energie-Übertragungsmittel (17;22;25;19;31) separat vom Arbeitsgerät (1;21;50) handhabbar sind und an ihrem unteren Ende eine lösbare Steckverbindung (24;25;26a) zum direkten oder indirekten Anschluß an das Arbeitsgerät (1,21;50) aufweisen.

2. Anlage Anspruch 1, dadurch gekennzeichnet, daß die lösbare Steckverbindung (24;26;26a) mit einer separat vom Arbeitsgerät (1) ausgebildeten Antriebseinheit (17;22;25) für das Arbeitsgerät vorgesehen ist.

3. Anlage nach Anspruch 1 oder 2, dadurch gekennzeichnet, daß zur Handhabung der lösbaren, naß und unter hohem Wasserdruck verbindbaren Steckverbindung (24;26;26a) ein Roboterwerkzeug (8) eines ferngelenkten Unterwasser-Vehikels (6) vorgesehen ist.

4. Anlage nach Anspruch 1, dadurch gekennzeichnet, daß das Versorgungssystem vom Arbeitsschiff (3) zu einer separaten UW-Einrichtung den wesentlichen Teil des Zuges der die Antriebsenergie auf das Arbeitsgerät (1;21;50) übertragenden Leitungen und Komponenten bildet und eine weitere Leitung bzw. Komponente dieses System und das Arbeitsgerät lösbar verbindet.

5. Anlage nach den Ansprüchen 1 bis 4, dadurch gekennzeichnet, daß die separate UW-Einrichtung ein ggf.mit einer Fernsehkamera ausgerüstetes Vehikel (6) ist, dessen Versorgungssystem, bestehend aus einem Umbilical (5) oder einer Leitung (23) und einem Tragkäfig (19),über die Verbindungsleitung (7) und eine lösbare Steckverbindung (24 oder 26;26a) mit dem Arbeitsgerät (1;21;50) verbunden ist.

6. Anlage nach den Ansprüchen 1 bis 5,dadurch gekennzeichnet, daß die lösbare Steckverbindung (26;26a) ein koaxial zylindrisches Steckerteil (54) und als Gegenstück ein Dosenteil (55) hat,in denen mindestens ein diese Teile verbindender Kanal (57;57a) für den Druckmittelzulauf (59;59a) am Arbeitsgerät (1;21;50) vorgesehen ist.

7. Anlage nach den Ansprüchen 1 bis 5 dadurch gekennzeichnet, daß die lösbare Steckverbindung (26;26a) ein koaxial zylindrisches Steckerteil (54) und als Gegenstück ein Dosenteil (55) hat,in denen mindestens ein diese Teile verbindender Kanal (56;56a) für den Druckmittelrücklauf (58;58a) am Arbeitsgerät (1;21;50) vorgesehen ist.

8. Anlage nach Anspruch 1 und einem der Ansprüche 6 und 7, dadurch gekennzeichnet,daß die Steckverbindung (26;26a) ein koaxial zylindrisches Steckerteil(54) und als Gegenstück ein Dosenteil(55) hat,in denen diese Teile verbindende zusätzliche Kanäle für Druckluft und weitere Mittel vorgesehen sind.

9. Anlage nach Anspruch 1 und einem der Ansprüche 6 bis 8, dadurch gekennzeichnet,daß die Steckverbindung (26;26a) im Steckerteil (54) eine koaxial angebrachte Elektrosteckdose (61) und das Dosenteil (55) einen koaxial angebrachten Elektrostecker (62) aufweist.

10. Anlage nach Anspruch 9, dadurch gekennzeichnet,daß die Elektrosteckdose (61) in ihrer Lagerung seitlich elastisch verschiebbar ist.

11. Anlage nach Anspruch 1 und einem der Ansprüche 6 bis 10, dadurch gekennzeichnet, daß die lösbare Elektro-Steckverbindung (61/62) außerhalb der Steckverbindung (26;26a) angeordnet ist.

12. Anlage nach den Ansprüchen 9 bis 11,dadurch gekennzeichnet,daß der Elektrostecker (62) einen koaxialen zylindrischen Steckstift hat,der mit einer zur Signalübertragung entsprechenden Anzahl von Kontaktringen (96) bestückt ist.

13. Anlage nach Anspruch 1 und einem der Ansprüche 6 bis 12, dadurch gekennzeichnet,daß die lösbare Steckverbindung (26; 26a) eine Verriegelungsvorrichtung (77) mit Verriegelungshaken (78) und eine Verriegelungsschulter (81) aufweist.

14. Anlage nach Anspruch 13,dadurch gekennzeichnet,daß die die Verriegelungshaken (78) mit ihrer Kolbenstange (79) betätigenden Druckmittelzylinder (80) mit mindestens einem mit höherem und einem mit geringerem Gasdruck gefüllten Druckmittelspeicher (84 bzw.86) über ein Schaltventil (81) verbunden sind.

15. Anlage nach Anspruch 1 und einem der Ansprüche 6 bis 14, dadurch gekennzeichnet, daß das Dosenteil (55) der Steckverbindung (26;26a) federelastisch am Arbeitsgerät (1;21;50) gelagert ist.

16. Anlage nach den Ansprüchen 1 bis 5,dadurch gekennzeichnet, daß die die Antriebseinheit (17;22;25) mit dem Arbeitsschiff (3) über das Umbilical (20) bzw. über das Umbilical (5),den Tragkäfig (19) und die Leitung (7) lösbar verbindende Steckverbindung (24) eine naßsteckbare Elektro Steckverbindung (61/62) ist.

17. Anlage nach den Ansprüchen 1 und 2,dadurch gekennzeichnet, daß die über ein Kupplungsstück (38) miteinander verbundenen Bauteile der Antriebseinheit (25),der UW-Elektro-Motor (34),die Druckmittelpumpe (35) mit Schaltventil (36) und der Druckmittelbehälter (37),eine einfache, leichte,kompakte und selbstständige Antriebseinheit (25) bilden.

18. Anlage nach den Anspruch 17, dadurch gekennzeichnet,daß die Antriebseinheit (25) mit der an ihr befestigten Steckkupplung (26;26a) verbunden auf dem Arbeitsgerät (1;21;50) angebracht ist.

19. Anlage nach Anspruch 17,dadurch gekennzeichnet,daß mehrere Antriebseinheiten (25) über das an ihnen befestigte Verteilerstück (31) mit der Steckkupplung (26;26a) verbunden auf dem Arbeitsgerät (1;21;50) angebracht sind.

20. Anlage nach den Anspruch 17, dadurch gekennzeichnet,daß eine oder mehrere Antriebseinheiten (25) über an ihr /ihnen befestigte Leitungen (44;45) mit der lösbaren Steckverbindung (26;26a) am Arbeitsgerät (1;21;50) verbunden sind

21. Anlage nach den Anspruch 17, dadurch gekennzeichnet,daß eine oder mehrere Antriebseinheiten (25) über das an ihr/ihnen befestigte Verteilerstück 31 mit Leitungen (44,45;23) mit der lösbaren Steckverbindung (26;26a) am Arbeitsgerät (1;21;50) verbunden sind.

## Claims

1. Installation for the transmission of drive energy to submersible pile drivers and cut-off equipment (1; 21; 50) or similar equipment (hereafter: work units) from above the water surface to submerged work units,' characterized in that all lines and umbilicals or cables (4, 23; 5, 7, 23; 20; 20a; 44, 45) used for the transmission of drive energy, including all additional means for energy transmission added to same (17; 22; 25; 19; 31), are capable of being handled separately from the work unit (1; 21; 50) and are provided at their lower end with a detachable plug connection (24; 26; 26a) for direct or indirect connection with the work unit (1; 21; 50).

2. Installation according to claim 1, characterized in that the detachable plug connection (24; 26; 26a) is provided together with a drive unit (17; 22; 25) which is separate from the work unit (1).

3. Installation according to claim 1 or 2, characterized in that a robot tool (8) of a remote controlled underwater vehicle (6) is provided for the manipulation of the detachable, wet connectable and under high water pressure connectable plug connection (24; 26; 26a).

4. Installation according to claim 1, characterized in that the supply system from the support ship (3) to a separate underwater installation establishes the significant portion of the train of lines and components which transmits the drive energy to the work unit (1; 21; 50), and an additional line or component detachably connects this system with the work unit.

5. Installation according to claims 1 to 4, characterized in that the separate underwater installation is an underwater vehicle (6), possibly equipped with a television camera, whose supply system, consisting of an umbilical (5) or a line (23) and a launch cage (19), is connected with the work unit (1; 21; 50) by means of the connection line (7) and a detachable plug connection (24 or 26; 26a).

6. Installation according to claims 1 to 5, characterized in that the detachable plug connection (26; 26a) has a coaxial cylindrical plug part (54) and a corresponding sokket part (55) within which at least one channel (57; 57a) connecting these parts is provided for the pressure medium supply (59; 59a) at the work unit (1; 21; 50).

7. Installation according to claims 1 to 5, characterized in that the detachable plug connection (26; 26a) has a coaxial cylindrical plug part (54) and a corresponding sokket part (55) within which at least one channel (56; 56a) connecting these parts is provided for the pressure medium return (58; 58a) at the work unit (1; 21; 50).

8. Installation according to claim 1 and one of the claims 6 to 7, characterized in that the plug connection (26; 26a) has a coaxial cylindrical plug part (54) and a corresponding socket part (55) within which additional channels connecting these parts are provided for compressed air and additional media.

9. Installation according to claim 1 and one of the claims 6 to 8, characterized in that the plug connection (26; 26a) is provided with a coaxially installed electric socket (61) in the plug part (54), and a coaxially installed electric plug (62) in the socket part (55).

10. Installation according to claim 9, characterized in that the electric socket (61) is elastically displaceable in the transverse direction.

11. Installation according to claim 1 and one of the claims 6 to 10, characterized in that the detachable electric plug connection (61/62) is affixed externally to the plug connection (26; 26a).

12. Installation according to claims 9 to 11, characterized in that electric plug (62) has a coaxial cylindrical plug pin which is equipped with a number of ring contacts (96) for the transmission of signals.

13. Installation according to claim 1 and one of the claims 6 to 12, characterized in that the detachable plug connection (26; 26a) has a locking device (77) with locking hooks (78) and a locking ledge (81).

14. Installation according to claim 13, characterized in that the pressure medium cylinder (80) which actuates the locking hooks (78) by means of its piston rod (79) is connected with at least one pressure medium accumulator with higher gas pressure and one with lower gas pressure (84 and 86, respectively.) by way of a control valve (81).

15. Installation according to claim 1 and one of the claims 6 to 14, characterized in that the socket part (55) of the plug connection (26; 26a) is supported elastically on the work unit (1; 21; 50) by a spring cushion.

16. Installation according to claims 1 to 5, characterized in that the detachable plug connection (24), connecting drive unit (17; 22; 25) with support ship (3) by means of the umbilical (20) or the umbilical (5), the launch cage (19) and the connection line (7), is a wet-connectable electric plug connection (61/62).

17. Installation according to claims 1 and 2, characterized in that the components of the drive unit (25), the underwater electric motor (34), the pressure medium pump (35) with control valve (36) and the pressure medium tank (37), connected to each other by means of the coupling piece (38), establish a simple, lightweight, compact and independent drive unit (25).

18. Installation according to claim 17, characterized in that the drive unit (25) with affixed plug connection (26; 26a) is connected to the work unit (1; 21; 50).

19. Installation according to claim 17, characterized in that a plurality of drive units (25) is connected to the work unit (1; 21; 50) by means of a distributor piece (31) affixed to the drive unit and the plug connection (26; 26a).

20. Installation according to claim 17, characterized in that one or a plurality of drive units (25) is connected to the work unit (1; 21; 50) by means of conduits (44; 45) connecting drive unit(s) with the detachable plug connection (26; 26a).

21. Installation according to claim 17, characterized in that one or a plurality of drive units (25) is affixed to a distributor piece 31 which is connected by conduits (44; 45; 23) with the detachable plug connection (26; 26a) at the work unit (1; 21; 50) .

## Revendications

1. Installation de transmission de l'énergie d'entraînement (1) à des engins de battage et outils de travail utilisables sous l'eau ou similaires (ci-après outil de travail) depuis le dessus de la surface de l'eau à un outil de travail immergé, caractérisée en ce que toutes les conduites et liaisons ombilicales, resp. câbles (4; 23; 5, 7, 23; 20; 20a; 44, 45) utilisés pour la transmission de l'énergie d'entraînement, y compris tous les moyens de transmission d'énergie (17; 22; 25; 19; 31) supplémentaires éventuels introduits dans celles-ci, sont manipulables séparément de l'outil de travail (1; 21; 50) et présentent à leur extrémité inférieure un connecteur détachable (24; 26; 26a) pour le raccordement direct ou indirect à l'outil de travail (1; 21; 50).

2. Installation selon la revendication 1, caractérisée en ce que le connecteur détachable (24; 26; 26a) est prévu avec une unité d'entraînement (17; 22; 25) pour l'outil de travail conçue séparément de l'outil de travail (1).

3. Installation selon la revendication 1 ou 2, caractérisée en ce qu'un outil robotique (8) d'un véhicule sous-marin (8) téléguidé est prévu pour la manipulation du connecteur (24; 26; 26a) détachable pouvant être relié à l'état humide et sous haute pression hydraulique.

4. Installation selon la revendication 1, caractérisée en ce que le système d'alimentation du bateau de travail (3) à un dispositif sous-marin séparé constitue la partie principale du train des conduites et composants assurant la transmission de l'énergie d'entraînement à l'outil de travail (1; 21; 50) et en ce qu'une conduite, resp. un composant supplémentaire relie de manière détachable ce système et l'outil de travail.

5. Installation selon les revendications 1 à 4, caractérisée en ce que le dispositif sous-marin séparé est un véhicule (6) équipé le cas échéant d'une caméra de télévision, dont le système d'alimentation composé d'une liaison ombilicale (5) ou d'une conduite (23) et d'une cage porteuse (19), est relié à l'outil de travail (1; 21; 50) au moyen de la conduite de liaison (7) et d'un connecteur détachable (24 ou 26; 26a).

6. Installation selon l'une des revendications 1 à 5, caractérisée en ce que le connecteur détachable (26; 26a) comporte une partie fiche (54) coaxiale cylindrique et comme pièce opposée une partie prise (55) dans lesquelles est prévu au moins un canal (57; 57a) reliant ces parties pour la conduite d'alimentation du moyen de pression (59; 59a) sur l'outil de travail (1; 21; 50).

7. Installation selon les revendications 1 à 5, caractérisée en ce que le connecteur détachable (26; 26a) comporte une partie fiche (54) coaxiale cylindrique et comme pièce opposée une partie prise (55), dans lesquelles au moins un canal (56; 56a) reliant ces parties est prévu pour la conduite de retour du moyen de pression (58; 58a) sur l'outil de travail (1; 21; 50).

8. Installation selon la revendication 1 et l'une des revendications 6 et 7, caractérisée en ce que le connecteur (26; 26a) comporte une partie fiche (54) cylindrique coaxiale et comme pièce opposée une partie prise (55), dans lesquelles des canaux supplémentaires reliant ces pièces sont prévus pour l'air comprimé et d'autres moyens.

9. Installation selon la revendication 1 et l'une des revendications 6 à 8, caractérisée en ce que le connecteur détachable (26; 26a) dans la partie fiche (54) présente une prise de courant électrique (61) montée coaxialement et la partie prise (55) une prise de courant électrique (62) montée coaxialement.

10. Installation selon la revendication 9, caractérisée en ce que la prise de courant électrique (61) est déplaçable latéralement de manière élastique dans son logement.

11. Installation selon la revendication 1 et l'une des revendications 6 à 10, caractérisée en ce que le connecteur électrique détachable (61/62) est disposé à l'extérieur du connecteur (26; 26a).

12. Installation selon l'une des revendications 9 à 11, caractérisée en ce que la fiche électrique (62) comporte une broche enfichable cylindrique coaxiale, équipée d'un nombre correspondant de bagues de contact (96) pour la transmission des signaux.

13. Installation selon la revendication 1 et l'une des revendications 6 à 12, caractérisée en ce que le connecteur détachable (26; 26a) comporte un dispositif de verrouillage (77) avec crochets de verrouillage (78) et un épaulement de verrouillage (81).

14. Installation selon la revendication 13, caractérisée en ce que les crochets de verrouillage (78) sont reliés au moyen d'une soupape de commande (81?) à des vérins de moyen de pression (80) actionnant leur tige de piston (79) à au moins un accumulateur de moyen de pression rempli d'une pression de gaz supérieure et à un autre accumulateur rempli d'une pression inférieure.

15. Installation selon la revendication 1 et l'une des revendications 6 à 14, caractérisée en ce que la partie prise (55) du connecteur (26; 26a) est logée par élasticité de ressort sur l'outil de travail (1; 21; 50).

16. Installation selon les revendications 1 à 5, caractérisée en ce que le connecteur (24) reliant de manière détachable l'unité d'entraînement (17; 22; 25) au bateau de travail (3) au moyen de la liaison ombilicale (20) resp. au moyen de la liaison ombilicale (5), de la cage porteuse (19) et de la conduite (7), est un connecteur électrique (61/62) enfichable à l'état humide.

17. Installation selon les revendications 1 et 2, caractérisée en ce que les composants de l'unité d'entraînement (25) solidarisés par un élément d'accouplement (38), le moteur électrique sous-marin (34) la pompe à moyen de pression (35) avec la soupape de commande (36) et le réservoir à moyen de pression (37), forment une unité d'entraînement (25) simple, légère, compacte et autonome.

18. Installation selon la revendication 17, caractérisée en ce que l'unité d'entraînement (25) est montée sur l'outil de travail (1; 21; 50) reliée à l'accouplement enfichable (26; 26a) fixé sur elle.

19. Installation selon la revendication 17, caractérisée en ce que plusieurs unités d'entraînement (25) sont montées sur l'outil de travail (1; 21; 50) reliées à l'accouplement enfichable (26; 26a) au moyen de l'élément distributeur (31) fixé sur elles.

20. Installation selon la revendication 17, caractérisée en ce que une ou plusieurs unités d'entraînement (25) sont reliées au connecteur détachable (26, 26a) sur l'outil de travail (1; 21; 50) au moyen de conduites (44; 45) fixées sur elle(s).

21. Installation selon la revendication 17, caractérisée en ce que une ou plusieurs unités d'entraînement (25) sont reliées au connecteur détachable (26, 26a) sur l'outil de travail au moyen de l'élément distributeur (31) fixé sur elle(s) avec des conduites (44; 45; 23).
